# FASCICULE DE BREVET EUROPEEN

(11) **EP 0 087 779 B1**
(45) Date de publication et mention de la délivrance du brevet: **12.11.1986**
(21) Numéro de dépôt: 83101869.2
(22) Date de dépôt: 25.02.1983
(51) Int. Cl.: A47B 57/56

(54) **Meuble à rayons, réglable continûment**
Kontinuierlich verstellbares Regalmöbelstück
Continuously adjustable shelf

(30) Priorité: 26.02.1982 IT 2098082 U
(43) Date de publication de la demande: 07.09.1983
(73) Titulaire: De Poorter, Christian, I-20154 Milano (IT)
(72) Inventeur: De Poorter, Christian, I-20154 Milano (IT)
(74) Mandataire: Faggioni, Giovanmaria, Dr.

## Description

La présente invention concerne une structure de meuble et en particulier, une structure de rayonnage dans laquelle il est possible de régler continuellement et avec précision la hauteur de ses étagères.

Les structures de rayonnage de ce type sont déjà largement connues, sous différentes formes constructives. Elles se basent sur le concept général consistant à utiliser des montants ou structures latérales portantes, sur lesquelles viennent s'ancrer, s'accrocher et/ou s'encastrer des étagères. Afin de pouvoir composer de telles structures selon les désirs de l'utilisateur, l'ancrage des étagères aux structures latérales s'effectue par des moyens de fixation qui souvent exercent une double fonction : celle de soutien de l'étagère et celle de liaison interne de la structure assurant son raidissement.

Une caractéristique commune de tous ces rayonnages est que les moyens de fixation prévus sur les étagères coopèrent avec des moyens de fixation correspondants, prévus à intervalles réguliers le long des montants ; c'est pourquoi le réglage en hauteur des étagères s'effectue nécessairement selon des positions préétablies, qui ne correspondent pas toujours aux désirs de l'utilisateur.

Un autre inconvénient de ces rayonnages est dû au fait que le réglage en hauteur des étagères ne s'effectue pas toujours avec simplicité et rapidité, et que souvent les moyens de fixation sont relativement complexes et coûteux.

La présente invention concerne une structure de rayonnage ou, d'une façon plus générale, une structure à étagères, qui résout ces problèmes et présente, en particulier, des moyens de fixation extrêmement simples et peu coûteux, lesquels offrent entre autres la possibilité de régler les étagères à n'importe quelle hauteur désirée, indépendante des positions préfixées des moyens de fixation relatifs.

Ce résultat est obtenu - dans un rayonnage du type comprenant au moins deux montants principaux verticaux de support et une pluralité d'étagères supportées par des consoles accrochées aux montants, chaque console étant formée d'un levier à deux bras, dont un premier bras horizontal supportant l'étagère et un second bras faisant un angle avec le premier bras, ledit second bras portant deux protubérances distancées chacune s'appuyant respectivement sur un des côtés verticaux opposés du montant, la protubérance inférieure du côté de l'étagère et la protubérance supérieure du côté opposé (voir FR-A-429 919) - par le fait que le second bras est oblique par rapport au premier bras horizontal, lequel est solidaire de l'une des extrémités latérales des étagères, et que les deux protubérances de chacun des seconds bras obliques sont en forme de tenon.

Les autres caractéristiques et avantages de la structure de l'invention apparaissent dans la description qui suit d'une forme de réalisation préférée, illustrée par les dessins en annexe, dans lesquels :
les figures 1 et 2 sont deux vues schémati-. ques, respectivement de face et de côté, du rayonnage selon l'invention ;
les figures 3, 4 et 5 en illustrent l'emploi, respectivement avec des montants ancrés au mur, avec des étagères en forme de table, et avec des étagères de chaque côté des montants ;
les figures 6, 7 et 8 montrent, à échelle agrandie, le détail des moyens de fixation des étagères aux montants, respectivement en vue de côté, en vue de face et en vue de dessus ; et
la figure 9 est une coupe axiale schématique d'un des tenons constituant les moyens de fixation.

Comme illustré, le rayonnage se compose, de façon connue, de deux montants principaux 1, pourvus de base 2 d'appui (figures 1, 2, 4 et 5), ou directement fixés au mur (figure 3), éventuellement unis entre eux par des traverses 3 de raidissement, les étagères 4 s'accrochant sur ces montants.

Selon l'invention, chaque étagère est supportée par une paire de consoles 5, chacune desquelles est formée d'un levier à deux bras 5a et 5b (figure 6). Le bras 5a, horizontal,-a la fonction de soutien de l'étagère 4. Le bras 5b, oblique, a au contraire la fonction de moyen de fixation au montant 1.

Deux tenons 6 et 7 sont fixés au bras 5b de la console 5, dirigés dans une direction, essentiellement perpendiculaire au plan du bras 5b même, ces tenons s'appuyant de chaque côté sur le montant 1 (comme on le voit clairement dans les figures 6 à 8). Plus précisément, le tenon inférieur 6 s'appuie sur le montant 1 du côté de l'étagère 4, tandis que le tenon 7 s'appuie sur le montant 1 du côté opposé.

Comme on peut le constater avec une telle disposition, le poids de l'étagère est suffisant pour transmettre au bras 5b un moment de couple qui se traduit par une pression des deux tenons 6 et 7 sur le montant 1. Plus le poids appliqué sur l'étagère est important, et plus la force avec laquelle les tenons 6 et 7 s'appuient contre le montant 1 sera grande. Cette force est donc en tout cas suffisante - comme confirmé par des essais pratiques - pour assurer l'ancrage de l'étagère sur le montant.

Il est clair qu'une telle disposition n'oblige à aucune position préfixée des étagères le long de la hauteur du montant. En effet l'étagère peut être déplacée dans n'importe quelle position en la soulevant simplement par son bord frontal 4a, faisant pivot sur le tenon 6, de façon à la faire basculer légèrement dans le sens contraire des aiguilles d'une montre. Dès que l'étagère est relâchée, elle prend appui sur le montant avec les tenons 6 et 7 et reste en place dans cette même position.

Afin d'obtenir un ancrage plus sûr de l'étagère sur le montant, il peut être opportun de réaliser les surfaces en coopération des tenons 6 et 7 et, respectivement, des montants 1, dans des matériaux ayant un coefficient de frottement l'un par rapport à l'autre choisi en conséquence. Par exemple, si le montant est réalisé en fer, les tenons 6 et 7 pourront être réalisés comme illustré à la figure 9, avec une âme en fer 8, pourvue d'un revêtement 9 en gomme dure. Autrement, les tenons pourront être réalisés complètement en fer, éventuellement avec une surface moletée, tandis que le montant pourra présenter - tout le long de son profil avec lequel les tenons 6 et 7 se trouvent en contact - un liste de revêtement en caoutchouc ou en plastique, lisse ou de préférence crénelé.

Dans la figure 7 on a schématisé un dispositif de blocage supplémentaire, de sécurité, propre à éviter que - dans le cas d'un coup accidentel, de bas en haut, sur le bord frontal 4a de l'étagère - cette dernière puisse glisser vers le bas. Dans la forme de réalisation représentée, ce dispositif de blocage est simplement constitué par un patin 15 de frottement, qui est pressé contre le montant 1 au moyen d'une vis 16 vissée dans un trou fileté du bras 5b.

Tandis que les figures 1 à 3 montrent la structure de rayonnage avec une série d'étagères normales, les figures 4 et 5 montrent que les moyens de fixation selon l'invention se prêtent à la réalisation d'étagères avec fonctions spéciales : ainsi l'étagère 10 a la fonction d'une table, l'étagère 11 a la fonction d'un pupitre, l'étagère 12 a la fonction d'un tabouret, ou encore l'étagère 13 a la fonction d'un présentoir pour expositions.

Bien que cette invention ait été décrite avec référence spécifique à un rayonnage, il est clair qu'un technicien de la branche n'aura pas de difficultés à appliquer le concept inventif de ce système de fixation à des structures de meuble différentes : par exemple pour la fabrication d'une chaise ou d'un divan avec le plan du siège réglable en hauteur, pour la fabrication de lits superposés montés en saillie, de bancs d'école, de systèmes pour bureaux ou d'équipement pour expositions, en particulier pour magasins, ou d'autres applications que l'on peut facilement imaginer, sans que l'on sorte pour cela du cadre de l'invention.

## Revendications

1. Structure de rayonnage, du type comprenant au moins deux montants principaux, verticaux, de support et une pluralité d'étagères supportées par des consoles accrochées aux montants, chaque console étant formée d'un levier à deux bras, dont un premier bras horizontal supportant l'étagère et un second bras faisant un angle avec le premier bras, ledit second bras portant deux protubérances distancées, chacune s'appuyant respectivement sur un des côtés verticaux opposés du montant, la protubérance inférieure du côté de l'étagère et la protubérance supérieure du côté opposé, caractérisée par le fait que le second bras (5b) est oblique par rapport au premier bras horizontal (5a), lequel est solidaire de l'une des extrémités latérales des étagères (4), et que les deux protubérances de chacun des seconds bras obliques sont en forme de tenon (6, 7).

2. Structure selon la revendication 1, dans laquelle les surfaces en coopération des tenons et des montants présentent, l'une par rapport à l'autre un coefficient de frottement tel qu'une fixation sûre de l'étagère sur les montants soit obtenue.

3. Structure selon la revendication 2, dans laquelle chaque tenon est formé d'une âme en fer (8) revêtue de gomme dure (9), le montant (1) étant en fer.

4. Structure selon la revendication 2, dans laquelle chaque tenon est formé d'un cylindre métallique, à surface moletée, et le profil du montant en coopération avec ce tenon est revêtu d'un listel en caoutchouc ou en matière plastique, à surface crénelée.

5. Structure selon les revendications 1 ou 2, dans laquelle un dispositif de blocage de sécurité (15, 16) est associé au second bras dudit levier à deux bras.

6. Structure selon la revendication 5, dans laquelle ce dispositif de blocage de sécurité est constitué par un patin (15) de frottement disposé sur le bras oblique (5b) et venant s'appliquer contre le montant.

## Claims

1. Shelving structure, of the type comprising at least two main, vertical, upright supports and a plurality of shelves supported by brackets hooked on the upright supports, each bracket consisting of a two-armed lever, of which a first horizontal arm supporting the shelf and a second arm forming an angle with the first arm, said second arm having two spaced protuberances, each respectively leaning against one of the opposite vertical sides of the upright support, the lower protuberance on the side of the shelf and the upper protuberance on the opposite side, characterized in that the second arm (5b) is oblique in respect of the first horizontal arm (5a) which is fixedly connected to one of the lateral ends of the shelves (4), and in that the two protuberances of each of the second oblique arms are in the form of tenons (6, 7).

2. Structure according to claim 1, wherein the cooperating surfaces of the tenons and of the upright supports have, one in respect of the other, a friction coefficient such as to obtain a reliable fixing of the shelf onto the upright supports.

3. Structure according to claim 2, wherein each tenon is formed of an iron core (8) coated with hard rubber (9), the upright support (1) being made of iron.

4. Structure according to claim 2, wherein each tenon is formed of a metal cylinder, with knurled surface, and the profile of the upright support cooperating with said tenon is coated with a strip of rubber or of plastic material, having a fluted surface.

5. Structure according to claims 1 or 2, wherein a safety locking device (15, 16) is associated to the second arm of said two-armed lever.

6. Structure according to claim 5, wherein said safety locking device consists of a friction pad (15) positioned on the oblique arm (5b) and pressing against the upright support.

## Patentansprüche

1. Regalstruktur einer Art, die zumindest zwei vertikale Hauptstützen aufweist, zur Abstützung, und eine Mehrzahl von Etagengestellen, abgestützt über Träger, eingehängt oder aufgehängt auf Stützen, wobei jeder Träger aus einem Hebel mit zwei Armen gebildet ist, von denen ein erster Arm das Etagengestell horizontal abstützt und ein zweiter Arm einen Winkel mit dem ersten Arm einschließt, weiter der zweite Arm zwei beabstandete Ausstülpungen aufweist, von denen jede sich jeweils auf eine der vertikalen Seiten gegenüberliegend der Stütze abstützt, die untere Ausstülpung an der Seitedes Etagengestells und die obere Ausstülpung an der gegenüberliegenden Seite, dadurch gekennzeichnet, daß der zweite Arm (5b) schräg ist in Bezug auf den ersten horizontalen Arm (5a), der mit einer der seitlichen Enden der Etagengestelle fest verbunden ist, und daß die zwei Ausstülpungen jedes der zweiten schrägen Arme in Form eines Fußes (6, 7) sind.

2. Struktur nach Anspruch 1, bei der die Zusammenwirkungsoberflächen der Füße und der Stützen, eine in Bezug auf die andere, einen Reibungskoeffizienten derart darstellen, daß eine sichere Festsetzung des Etagengestells auf den Stützen zu erreichen ist.

3. Struktur nach Anspruch 2, bei der jeder Fuß aus einer Eisenseele (8) gebildet ist, ummantelt mit hartem Gummi (9) wobei die Stütze (1) aus Eisen ist.

4. Struktur nach Anspruch 2, wobei jeder Fuß aus einem metallischen Zylinder gebildet ist, mit einer gerändelten Oberfläche, und das Profil der Stütze in Zusammenwirkung mit dem Fuß bedeckt ist mit einer Leiste aus Kautschuk oder Plastikmaterial, mit einer gerändelten Oberfläche.

5. Struktur nach einem der Ansprüche 1 oder 2, bei der eine Sicherheitseinrichtung zur Blockage (15, 16) einem zweiten Arm des Hebels mit zwei Armen zugeordnet ist.

6. Struktur nach Anspruch 5, bei der die Blockageeinrichtung zur Sicherheit aus einer Reibungskufe (15) besteht, angeordnet auf dem schrägen Arm (5b) und sich anlehnend gegen die Stütze.
